# EUROPÄISCHE PATENTSCHRIFT

(11) **EP 2 227 988 B1**
(45) Veröffentlichungstag und Bekanntmachung des Hinweises auf die Patenterteilung: **01.01.2014**
(21) Anmeldenummer: 10002326.6
(22) Anmeldetag: 05.03.2010
(51) Int. Cl.: A47C 23/04

(54) **Federelement für eine Federkernmatratze oder eine Untermatratze**
Spring element for a spring core mattress or a mattress base
Elément de ressort pour un matelas à ressorts ou un sommier

(30) Priorität: 11.03.2009 DE 202009003461 U
(43) Veröffentlichungstag der Anmeldung: 15.09.2010
(73) Patentinhaber: Diemer & Dr. Jaspert GbR, 85630 Grasbrunn (DE)
(72) Erfinder: Jaspert, Bodo, F., 85630 Grasbrunn (DE); Diemer, Gregor, 85456 Wartenberg (DE)
(74) Vertreter: Manitz, Finsterwald & Partner GbR

(56) Entgegenhaltungen:
- WO-A2-2005/048781
- DE-U1-202005 013 020
- US-B1- 6 477 727

## Beschreibung

Die vorliegende Erfindung betrifft ein Federelement gemäß dem Oberbegriff des Anspruchs 1.

Bekannte Federelemente werden beispielsweise als Teil einer Untermatratze mit einer Vielzahl von über mindestens einen Teil der Untermatratze verteilt angeordneten, voneinander unabhängigen derartigen Federelementen zur Abstützung einer Obermatratze oder als Federkern einer Obermatratze eingesetzt. In Untermatratzen ersetzen sie in den entsprechenden Bereichen die herkömmlichen Federleisten und bringen den Vorteil einer quasi punktelastischen Abstützung mit sich.

Die US 6 477 727 B 1 offenbart ein Federelement gemäß dem Oberbegriff des Anspruchs 1. Weiter offenbaren die WO 2005/048781 und die DE 20 2005 013 020 Federelemente für Matratzen.

Der Erfindung liegt die Aufgabe zugrunde, Federelemente der genannten Art zu verbessern. Insbesondere soll eine gute Abstützung mit möglichst geringen Herstellungskosten erreicht werden.

Diese Aufgabe wird durch ein Federelement mit den Merkmalen des Anspruchs 1 gelöst. Bevorzugte Weiterbildungen und Ausführungsformen der Erfindung sind in den abhängigen Ansprüchen angegeben.

Bei dem erfindungsgemäßen Federelement sind die außenliegenden Teile jeweils über eine eigene Feder am Fuß abgestützt und die Verbindungsteile umfassen zumindest teilweise den jeweils zugehörigen außen liegenden Teil der Kopfplatte.

Durch die erfindungsgemäße Ausgestaltung können die außen liegenden Teile der Kopfplatte des Federelements im Wesentlichen unabhängig voneinander einfedern. Dadurch ergibt sich eine entsprechend höhere Auflösung einer Untermatratze, nämlich entsprechend der Anzahl der außen liegenden Teile, während bei herkömmlichen Federelementen die Auflösung der Anzahl der Federelemente entspricht.

Durch Anformen der außen liegenden Teile an den zentralen Teil können die Herstellungskosten weiter gesenkt werden. Eine weitere Kostensenkung ergibt sich dadurch, dass das zentrale Teil nicht separat abgestützt ist.

Alle außen liegenden Teile weisen bevorzugt ein eigenes Verbindungsteil zum zentralen Teil auf. Dadurch kann die unabhängige Einfederung der außen liegenden Teile gegenüber dem zentralen Teil und den anderen außen liegenden Teilen weiter verbessert werden.

Die Verbindung der außen liegenden Teile mit dem zentralen Teil erfolgt insbesondere über mindestens einen Steg. Damit kann in vorteilhafter Weise die gewünschte Beweglichkeit der außen liegenden Teile gegenüber dem zentralen Teil erreicht werden.

Nach einer besonderen Ausgestaltung können die außen liegenden Teile über zwei, insbesondere symmetrisch angeordnete Stege mit dem zentralen Teil verbunden sein. Dies fördert ein im Wesentlichen senkrechtes Einfedern der außen liegenden Teile zur Ebene der Kopfplatte. Die Stege können dabei abgewinkelt oder spiralförmig verlaufen. Eine bevorzugte Anordnung ergibt sich, wenn vier außen liegende Teile mit einem zentralen Teil verbunden sind. Es können aber auch mehr als vier außen liegende Teile oder auch nur drei außen liegende Teile vorgesehen sein. Üblicherweise ist nur ein einziges zentrales Teil vorgesehen, es können aber auch zwei miteinander verbundene zentrale Teile vorgesehen sein.

Weitere vorteilhafte Merkmale der Erfindung ergeben sich aus den Unteransprüchen, der nachfolgenden Beschreibung und den Zeichnungen.

Ausführungsbeispiele der Erfindung sind in den Zeichnungen dargestellt und werden nachfolgend beschrieben. Es zeigen, jeweils in schematischer Darstellung,
- Fig. 1A bis 4A: Draufsichten in Federrichtung I auf ein erfindungsgemäßes Federelement,
- Fig. 1B bis 4B: perspektivische Ansichten der jeweiligen Federelemente,
- Fig. 5A und 6A: Draufsichten in Federrichtung I auf eine Kopfplatte und
- Fig. 5B und 6B: perspektivische Ansichten der jeweiligen Kopfplatten.

Das in Fig. 1 gezeigte Federelement umfasst einen Fuß 1, eine Kopfplatte 2 und einen die Kopfplatte 2 gegenüber dem Fuß 1 elastisch abstützenden Federkörper 3. Die Kopfplatte 2 umfasst einen zentralen Teil 4 und vier außen liegende Teile 5. Die außen liegenden Teile 5 sind jeweils über einen Verbindungsteil 6 mit dem zentralen Teil 4 verbunden. Die Verbindung ist dabei so ausgestaltet, dass die außen liegenden Teile 5 gegenüber dem zentralen Teil 4 senkrecht zur Ebene der Kopfplatte 2, also in Federrichtung I, absenkbar sind. Dies kann insbesondere durch die Stärke des Verbindungsteils 6, aber auch durch das Material des Verbindungsteils 6 gewährleistet sein.

Bei dem Ausführungsbeispiel von Fig. 1 sind die Verbindungsteile 6 jeweils als Steg ausgebildet, wobei jeder außen liegende Teil 5 der Kopfplatte über zwei Stege 6 mit dem zentralen Teil 4 verbunden ist. Die Stege 6 sind dabei symmetrisch zum außen liegenden Teil 5 angeordnet und umfassen diesen derart, dass sie von seitlich außen an den jeweiligen außen liegenden Teil 5 angreifen. Die außen liegenden Teile 5, die Stege 6 und der zentrale Teil 4 sind jeweils aneinander angeformt.

Jeder außen liegende Teil 5 ist durch eine eigene Feder 3¹, 3², 3³, 3⁴ am Fuß 1 abgestützt. Die Federn 3¹ bis 3⁴ sind dabei jeweils durch zwei abgewinkelte Federarme gebildet.

Bei dem Ausführungsbeispiel von Fig. 2 sind ebenfalls vier außen liegende Teile 5 vorhanden. Diese sind jeweils über einen Steg 6 mit dem zentralen Teil 4 verbunden, wobei die Stege 6 das jeweils zugehörige außen liegende Teil 5 halbkreisförmig umfassen. Auch hier sind die außen liegenden Teile 5 jeweils durch eine eigene Feder 3¹ bis 3⁴ gegenüber dem Fuß 1 abgestützt, wobei die Federn 3¹ bis 3⁴ als Wendelfedern ausgebildet sind.

Das Ausführungsbeispiel von Fig. 3 stimmt weitgehend mit dem Ausführungsbeispiel von Fig. 1 überein. Der Unterschied besteht im Wesentlichen darin, dass die außen liegenden Teile 5 durch die Enden der Stege 6 selbst gebildet sind.

Das Ausführungsbeispiel von Fig. 4 stimmt ebenfalls weitgehend mit dem Ausführungsbeispiel von Fig. 2 überein. Der Unterschied besteht im Wesentlichen in der Form der außen liegenden Teile 5 und der Länge der Stege 6, sowie der Größe des zentralen Teils 4.

Bei der in Fig. 5 dargestellten Kopfplatte sind die außen liegenden Teile 5 durch einen ringförmig geschlossenen Steg 6 mit dem zentralen Teil 4 verbunden. Die Verbindungsstelle 7 zwischen den Stegen 6 und dem jeweils zugehörigen außen liegenden Teil 5 befindet sich dabei am äußeren Rand des außen liegenden Teils 5.

Bei der in Fig. 6 dargestellten Kopfplatte sind die außen liegenden Teile 5 jeweils wieder über zwei Stege 6 mit dem zentralen Teil 4 verbunden, wobei die Stege 6 seitlich an dem jeweiligen außen liegenden Teil 5 angreifen und symmetrisch zu diesem angeordnet sind. Benachbarte Stege 6 sind außerdem jeweils teilweise aneinander angeformt.

### Bezugszeichenliste

- 1: Fuß
- 2: Kopfplatte
- 3: Federkörper
- 3¹ bis 3⁴: Feder
- 4: zentraler Teil
- 5: außen liegender Teil
- 6: Verbindungsteil
- 7: Verbindungsstelle
- I: Federrichtung

## Patentansprüche

1. Federelement für eine Federkernmatratze oder eine Untermatratze mit einem Fuß (1), einer Kopfplatte (2) und einem die Kopfplatte (2) gegenüber dem Fuß (1) elastisch abstützenden Federkörper (3), wobei die Kopfplatte (2) einen zentralen Teil (4) und mindestens zwei außen liegende Teile (5) umfasst, die über einen, ein Absenken der außen liegenden Teile (5) gegenüber dem zentralen Teil (4) senkrecht zur Ebene der Kopfplatte (2) zulassenden Verbindungsteil (6) mit dem zentralen Teil (4) verbunden sind,
**dadurch gekennzeichnet, dass**
die außen liegenden Teile (5) jeweils über eine eigene Feder (3¹ bis 3⁴) an dem Fuß (1) abgestützt sind und die Verbindungsteile (6) den jeweils zugehörigen außen liegenden Teil (5) der Kopfplatte (2) zumindest teilweise umfassen.

2. Federelement nach Anspruch 1,
**dadurch gekennzeichnet, dass**
die außen liegenden Teile (5) an den zentralen Teil (4) der Kopfplatte (2) angeformt sind.

3. Federelement nach Anspruch 2 oder 3,
**dadurch gekennzeichnet, dass**
der zentrale Teil (4) nicht separat abgestützt ist.

4. Federelement nach einem der vorhergehenden Ansprüche,
**dadurch gekennzeichnet, dass**
alle außen liegenden Teile (5) über ein eigenes Verbindungsteil (6) mit dem zentralen Teil (4) verbunden sind.

5. Federelement nach einem der vorhergehenden Ansprüche,
**dadurch gekennzeichnet, dass**
die außen liegenden Teile (5) über mindestens einen Steg (6) mit dem zentralen Teil (4) verbunden sind.

6. Federelement nach Anspruch 5,
**dadurch gekennzeichnet, dass**
die außen liegenden Teile über zwei, insbesondere symmetrisch angeordnete Stege (6) mit dem zentralen Teil (4) verbunden sind.

7. Federelement nach Anspruch 5 oder 6,
**dadurch gekennzeichnet, dass**
die Stege (6) abgewinkelt oder spiralförmig verlaufen.

8. Federelement nach einem der vorhergehenden Ansprüche,
**dadurch gekennzeichnet, dass**
vier oder mehrere außen liegende Teile (5) vorgesehen sind.

9. Federelement nach einem der vorhergehenden Ansprüche,
**dadurch gekennzeichnet, dass**
nur ein zentrales Teil (4) vorgesehen ist.

## Claims

1. A spring element for an innerspring mattress or for an undermattress having a foot (1), a head plate (2) and a spring body (3) which elastically supports the head plate (2) with respect to the foot (1), wherein the head plate (2) comprises a central part (4) and at least two outwardly disposed parts (5) which are connected to the central part (4) via a connection part (6) which allows a lowering of the outwardly disposed parts (5) with respect to the central part (4), said lowering being perpendicular to the plane of the head plate (2), **characterised in that**
the outwardly disposed parts (5) are each supported at the foot (1) via a separate spring (3¹ to 3⁴) and the connection parts (6) at least partly encompass the respective associated outwardly disposed part (5) of the head plate (2).

2. A spring element in accordance with claim 1,
**characterised in that**
the outwardly disposed parts (5) are moulded to the central part (4) of the head plate (2).

3. A spring element in accordance with claim 2 or claim 3,
**characterised in that**
the central part (4) is not separately supported.

4. A spring element in accordance with any one of the preceding claims,
**characterised in that**
all the outwardly disposed parts (5) are connected to the central part (4) via a separate connection part (6).

5. A spring element in accordance with any one of the preceding claims,
**characterised in that**
the outwardly disposed parts (5) are connected to the central part (4) via at least one web (6).

6. A spring element in accordance with claim 5,
**characterised in that**
the outwardly disposed parts are connected to the central part (4) via two webs (6) which are in particular arranged symmetrically.

7. A spring element in accordance with claim 5 or claim 6,
**characterised in that**
the webs (6) extend in angled or spiral form.

8. A spring element in accordance with any one of the preceding claims,
**characterised in that**
four or more outwardly disposed parts (5) are provided.

9. A spring element in accordance with any one of the preceding claims,
**characterised in that**
only one central part (4) is provided.

## Revendications

1. Élément de ressort pour un matelas à ressorts ou pour un sommier comprenant un pied (1), une plaque de tête (2) et un corps de ressort (3) soutenant la plaque de tête (2) de manière élastique par rapport au pied (2), dans lequel la plaque de tête (2) comprend une partie centrale (4) et au moins deux parties extérieures (5) qui sont reliées avec la partie centrale (4) au moyen d'une partie de liaison (6) permettant un abaissement des parties extérieures (5) par rapport à la partie centrale (4) perpendiculairement au plan de la plaque de tête (2),
**caractérisé en ce que**
les parties extérieures (5) sont soutenues respectivement au moyen d'un propre ressort (31 à 34) sur le pied (1) et les parties de liaison (6) enchâssent au moins partiellement la partie extérieure (5) respectivement associée de la plaque de tête (2).

2. Élément de ressort selon la revendication 1,
**caractérisé en ce que** les parties extérieures (5) sont conformées sur la partie centrale (4) de la plaque de tête (2).

3. Élément de ressort selon la revendication 1 ou 2,
**caractérisé en ce que** la partie centrale n'est pas soutenue séparément.

4. Élément de ressort selon l'une des revendications précédentes,
**caractérisé en ce que** toutes les parties extérieures (5) sont reliées à la partie centrale (4) via une partie de liaison propre (6).

5. Élément de ressort selon l'une des revendications précédentes,
**caractérisé en ce que** les parties extérieures (5) sont reliées à la partie centrale (4) via au moins une barrette (6).

6. Élément de ressort selon la revendication 5,
**caractérisé en ce que** les parties extérieures sont reliées à la partie centrale (4) via deux barrettes (6), agencées en particulier symétriquement.

7. Élément de ressort selon la revendication 5 ou 6,
**caractérisé en ce que** les barrettes (6) s'étendent de manière coudée ou sous forme spiralée.

8. Élément de ressort selon l'une des revendications précédentes,
**caractérisé en ce qu'**il est prévu quatre parties extérieures (5) ou plus.

9. Élément de ressort selon l'une des revendications précédentes,
**caractérisé en ce qu'**il est prévu seulement une partie centrale (4).
